# EUROPÄISCHE PATENTSCHRIFT

(11) **EP 3 268 560 B1**
(45) Veröffentlichungstag und Bekanntmachung des Hinweises auf die Patenterteilung: **15.01.2020**
(21) Anmeldenummer: 16711135.0
(22) Anmeldetag: 03.03.2016
(51) Int. Cl.: E05B 37/02, E05B 37/00, E05B 19/00, E05G 1/02, E05G 1/04

(54) **SCHLÜSSELSAFE ZUR ANBRINGUNG AN EINE MONTAGEFLÄCHE**
KEY SAFE TO BE ATTACHED TO A MOUNTING SURFACE
COFFRE À CLÉ À INSTALLER SUR UNE SURFACE DE MONTAGE

(30) Priorität: 13.03.2015 DE 102015003171
(43) Veröffentlichungstag der Anmeldung: 17.01.2018
(73) Patentinhaber: Sudhaus GmbH & Co KG, 58644 Iserlohn (DE)
(72) Erfinder: DI GIOVANNI, Antonio, 58762 Altena (DE); HARTMANN, Michael, 58644 Iserlohn (DE)
(74) Vertreter: Lelgemann, Karl-Heinz
(86) Internationale Anmeldenummer: PCT/EP2016/000414
(87) Internationale Veröffentlichungsnummer: WO 2016/146244

(56) Entgegenhaltungen:
- EP-A1- 0 668 421
- CH-A2- 708 157
- US-A- 2 606 512
- US-A- 3 672 563
- US-A- 4 328 689
- US-A- 5 134 869
- US-A- 5 257 584

## Beschreibung

Die Erfindung bezieht sich auf einen Schlüsselsafe zur Anbringung an eine Montagefläche nach dem Oberbegriff des Patentanspruchs 1.

Aus dem Stand der Technik bekannte entsprechende Schlüsselsafes haben üblicherweise einen an der Montagefläche fixierbaren Kasten, an dem eine zum Kasten verschwenkbare Platte angeordnet ist, die beispielsweise mittels eines Kombinationsschlosses gegen eine Verschwenkung gesichert sein kann. Bei Einstellung des Schlüsselgeheimnisses des Kombinationsschlosses wird ein Entriegelungsmechanismus in Betrieb gesetzt, was dazu führt, dass bei eingestelltem Schlüsselgeheimnis die Kappe verschwenkbar ist und durch Verschwenken derselben der Innenraum des Kastens zugänglich wird.

Derartige Schlüsselsafes haben sich als vergleichsweise anfällig gegen mechanische Aufbruchversuche ud.dgl. erwiesen.

Die US 2 606 512 A sowie die US 5 257 584 zeigen Safes, die auch zur Aufnahme eines Schlüssels od.dgl. dienen können. Die Safes sind an einer Wand bzw. an einer Montagefläche anbringbar. Zu beiden bekannten Safes gehört ein Gehäuseteil, mittels dem ein wand- bzw. montageflächenseitiges Wandelement des Safes abdeckbar ist. Des Weiteren gehört zu beiden bekannten Safes ein Schloss, mittels dem das Wandelement und das Gehäuseteil bei geschlossenem Safe aneinander verriegelbar sind. Das Gehäuseteil ist im Falle beider bekannten Safes an seiner dem Wandelement zugewandten Kante rund ausgestaltet. Wenn sich das Schloss der beiden bekannten Safes in seiner Öffnungsstellung befindet, ist das Gehäuseteil des Safes in Bezug auf das Wandelement drehbar und nach einem vorgebbaren Drehwinkel vom Wandelement abnehmbar.

Im Falle des aus der US 2 606 512 A bekannten Safes kann das Schloss des Safes als Kombinationsschloss ausgebildet sein.

Ausgehend von dem vorstehend geschilderten Stand der Technik liegt der Erfindung die Aufgabe zugrunde, einen Schlüsselsafe derart weiterzubilden, dass eine Kenntnisnahme vom Schlüsselgeheimnis durch Unbefugte bei geöffnetem Schlüsselsafe quasi unmöglich ist.

Diese Aufgabe wird erfindungsgemäß durch einen Verwischmechanismus zur Verwischung des Schlüsselgeheimnisses des Kombinationsschlosses, mit dem der Schlüsselsafe ausgerüstet ist, gelöst, zu dem ein Verstellelement des Kombinationsschlosses und eine Steuerkurve gehören, mittels denen nach Einstellung des Schlüsselgeheimnisses am Kombinationsschloss bei der Drehung des Gehäuseteils in Bezug auf das Wandelement Codierelemente des Kombinationsschlosses aus ihrer dem Schlüsselgeheimnis desselben entsprechenden Stellung heraus verstellbar sind. Hierdurch kann sichergestellt werden, dass eine Kenntnisnahme vom Schlüsselgeheimnis durch Unbefugte bei geöffnetem Schlüsselsafe quasi unmöglich ist, da das Schlüsselgeheimnis des Kombinationsschlosses immer nur für einen äußerst kurzen Zeitraum eingestellt bleibt.

Gemäß einer vorteilhaften Weiterbildung des erfindungsgemäßen Schlüsselsafes beträgt der Drehwinkel des Gehäuseteils in Bezug auf das Wandelement ca. 60 Grad, wobei sich die Steuerkurve des Verwischmechanismus über ca. 25 Grad bis 45 Grad erstreckt.

Um ein möglichst aufwandfreies Verbleiben des Gehäuseteils im Bereich des Wandelements zu gewährleisten, ist es vorteilhaft, wenn das Gehäuseteil des Schlüsselsafes mittels eines Drahts, eines Bands od.dgl. mit dem Wandelement verbunden ist.

Vorteilhaft sind das Kombinationsschloss im als Haube bzw. Kappe ausgebildeten Gehäuseteil und die Steuerkurve am Wandelement angeordnet. Im Innenraum des hauben- bzw. kappenförmig ausgebildeten Gehäuseteils lässt sich das Kombinationsschloss sicher aufnehmen, wobei eine betriebssichere Halterung des Kombinationsschlosses innerhalb des Gehäuseteils mittels einer geeigneten Halteplatte gewährleistet werden kann.

Um dem Gehäuseteil eine mechanisch besonders widerstandsfähige Ausgestaltung zu verleihen, ist das als Haube bzw. Kappe ausgebildete Gehäuseteil halbkugelig mit einem zylindrischen Abschnitt an seiner dem Wandelement zugeordneten Kante und einem wandelementfernen und zum Wandelement parallel angeordneten Flachabschnitt ausgebildet.

Das Wandelement ist zweckmäßigerweise als Rundplatte ausgestaltet, an deren Außenrand eine Kreisnut ausgebildet ist, in der die dem Wandelement zugeordnete Kante des Gehäuseteils aufnehmbar ist.

Das Gehäuseteil bzw. kappenseitige Kombinationsschloss des Schlüsselsafes weist vorteilhaft ein Blockierglied auf, das bei geschlossenem Schlüsselsafe und aus dem Schlüsselgeheimnis heraus verstelltem Kombinationsschloss in Blockiereinrichtung mit am Wandelement ausgebildeten Blockierelementen ist und bei eingestelltem Schlüsselgeheimnis des Kombinationsschlosses aus dem Blockiereingriff mit den wandelementseitigen Blockierelementen lösbar ist.

Um eine sichere Fixierung des Gehäuseteils am Wandelement - auch während der Drehung - zu gewährleisten, ist es vorteilhaft, wenn zwischen dem Gehäuseteil und dem Wandelement des Schlüsselsafes eine Bajonettverschlussvorrichtung ausgebildet ist, die nur dann geöffnet werden kann, wenn das Schlüsselgeheimnis am Kombinationsschloss eingestellt und das Gehäuseteil um den vorgebbaren Drehwinkel in Bezug auf das Wandelement gedreht ist.

Zur Erleichterung der Betätigung bzw. Drehung des kappen- bzw. haubenförmigen Gehäuseteils ist es vorteilhaft, wenn auf der Außenfläche der Haube bzw. Kappe Griffmulden ausgebildet sind.

Im Folgenden wird die Erfindung anhand einer Ausführungsform unter Bezugnahme auf die Zeichnung näher erläutert.

Es zeigen:
- Figur 1: eine Draufsicht auf eine Ausführungsform eines erfindungsgemäßen Schlüsselsafes zur Anbringung an eine Montagefläche; und
- Figur 2: eine perspektivische Explosionsdarstellung der in Figur 1 gezeigten Ausführungsform des erfindungsgemäßen Schlüsselsafes zur Anbringung an eine Montagefläche.

Ein in den Figuren 1 und 2 anhand eines Ausführungsbeispiels gezeigter Schlüsselsafe 1, der an einer in den Figuren nicht gezeigten Montagefläche angebracht wird, dient der Verwahrung eines oder mehrerer Schlüssel, z.B. eines Zweitschlüssels. Innerhalb des Schlüsselsafes 1 ist zumindest ein in den Figuren ebenfalls nicht dargestellter Schlüssel deponierbar.

Der innerhalb des Schlüsselsafes 1 aufbewahrte Schlüssel soll lediglich einem bestimmten Personenkreis zugänglich sein. Um den Schlüsselsafe 1 zu öffnen, muss die jeweilige Person ein Schlüsselgeheimnis eines Kombinationsschlosses 2 kennen, welches in den Schlüsselsafe 1 in der im Folgenden beschriebenen Weise integriert ist.

Im dargestellten Ausführungsbeispiel hat das Kombinationsschloss 2 vier Codierelemente 3 in Form von Zahlenrädern, an denen das Schlüsselgeheimnis des Kombinationsschlosses 2 einstellbar ist.

Der Schlüsselsafe 1 ist zweiteilig ausgestaltet. Zu ihm gehört zunächst ein Wandelement 4, das in geeigneter Weise an der vorstehend bereits erwähnten Montagefläche fixierbar ist. Das Wandelement 4 ist im dargestellten Ausführungsbeispiel als Rundplatte ausgebildet. Im Bereich ihres Außenrands 5 hat die Rundplatte 4 eine Kreisnut 6, die sich über den Umfang der Rundplatte 4 erstreckt.

Des Weiteren ist im dargestellten Ausführungsbeispiel am Wandelement bzw. an der Wandplatte 4 eine Steuerkurve 7 eines Verwischmechanismus zur Verstellung des Schlüsselgeheimnisses des Kombinationsschlosses 2 angeordnet. Diese Steuerkurve 7 erstreckt sich um Falle des in den Figuren 1 und 2 gezeigten Ausführungsbeispiels des Schlüsselsafes 1 über einen Umfangswinkel von ca. 25 bis 45 Grad. Des Weiteren sind an einem zylindrischen Vorsprung 8 der Rundplatte 4 Blockierelemente 9, 10 ausgebildet, in denen ein Blockierglied 11 des Kombinationsschlosses 2 bei am Kombinationsschloss 2 nicht eingestelltem Schlüsselgeheimnis blockierbar ist.

Im dargestellten Ausführungsbeispiel ist das Kombinationsschloss 2 mittels einer Halteplatte 12 im Innenraum eines halbkugelig ausgestalteten Gehäuseteils 13 des Schlüsselsafes 1 aufgenommen und fixiert. Das Gehäuseteil 13 bzw. die Kappe oder Haube 13 ist im dargestellten Ausführungsbeispiel des Schlüsselsafes 1 - wie bereits erwähnt - halbkugelig gestaltet und sie hat an ihrer dem Wandelement 4 zugeordneten Kante 14 einen zylindrischen Abschnitt 15, der die Kante 14 ausbildet. Die Kante 14 ist im geschlossenen Zustand des Schlüsselsafes 1 in der wandelementseitigen Kreisnut 6 aufgenommen.

Auf der in den Figuren nicht sichtbaren Innenseite des zylindrischen Abschnitts 15 des Gehäuseteils 13 sind gehäuseteilseitige, in den Figuren 1 und 2 nicht sichtbare Bajonettvorsprünge ausgebildet, die mit wandelementseitigen Bajonetthalteteilen 16 eine Bajonettverschlussvorrichtung bilden, mittels der das Gehäuseteil 13 und das Wandelement 4 des Schlüsselsafes 4 aneinander fixiert sind.

Das innerhalb des Innenraums des Gehäuseteils 4 mittels der Halteplatte 12 gehalterte Kombinationsschloss hat ein Verstellelement 17, welches im Zusammenwirken mit der Steuerkurve 7 des Wandelements 4 den Verwischmechanismus zur Verstellung des Schlüsselgeheimnisses des Kombinationsschlosses bildet.

Darüber hinaus ist im dargestellten Ausführungsbeispiel das Gehäuseteil 13 an seiner Außenfläche mit zueinander im gleichen Abstand über den Umfang verteilten Griffmulden 18 ausgebildet, die eine einfachere Betätigung bzw. Drehung des Gehäuseteils 13 in Bezug auf das Wandelement 4 zwecks Öffnung des Schlüsselsafes 1 ermöglichen.

An seiner dem Wandelement 4 abgewandten Seite hat das Gehäuseteil 13 einen Flachabschnitt 19, der im geschlossenen Zustand des Schlüsselsafes 1 parallel zur an der Wand angebrachten Rundplatte 4 angeordnet ist. Im Flachabschnitt 19 sind im dargestellten Ausführungsbeispiel vier Durchbrechungen 20 vorgesehen, durch die hindurch die Codierelemente bzw. Zahlenräder 3 des Kombinationsschlosses 2 vorstehen und entsprechend betätigbar sind.

Aufgrund der halbkugeligen Ausgestaltung des Gehäuseteils 13 ist dieses mechanisch besonders widerstandsfähig. Irgendwelche Ansatzkanten zum Einsatz von Werkzeugen zwecks Aufbrechen des Schlüsselsafes 1 hat das halbkugelig ausgestaltete Gehäuseteil 13 nicht.

Zum Öffnen des Schlüsselsafes 1 wird durch eine befugte Person, die im Besitz des Schlüsselgeheimnisses des Kombinationsschlosses 3 ist, an den durch die Durchbrechungen 20 des Flachabschnitts 19 des Gehäuseteils 13 betätigbaren Codierelementen 3 des Kombinationsschlosses 2 das Schlüsselgeheimnis desselben eingestellt. Wenn dies geschehen ist, gerät das kombinationsschlossseitige Blockierglied 11 außer Eingriff mit den wandelementseitigen Blockierelementen 9, da das kombinationsschlossseitige Blockierglied 11 durch eine in den Figuren nicht gezeigte Feder in Richtung auf seine Freigabestellung vorgespannt ist und diese aufgrund der entsprechenden Positionierung der Codierelemente 3 des Kombinationsschlosses 2 nach Einstellung des Schlüsselgeheimnisses desselben einnehmen kann.

Sobald das kombinationsschlossseitige Blockierglied 11 außer Eingriff mit den wandelementseitigen Blockierelementen 9 ist, kann das Gehäuseteil 13 in Bezug auf das Wandelement 4 um einen Drehwinkel von im dargestellten Ausführungsbeispiel ca. 60 Grad gedreht werden.

Bei dieser Drehung des Gehäuseteils 13 wird das kombinationsschlossseitige Verstellelement 17 des Verwischmechanismus 7, 17 durch die wandelementseitige Steuerkurve 7 des Verwischmechanismus 7, 17 so betätigt, dass mittels des kombinationsschlossseitigen Verstellelements 17 die Codierelemente 3 des Kombinationsschlosses 2 aus ihrer dem Schlüsselgeheimnis des Kombinationsschlosses 2 entsprechenden Stellung heraus verstellt werden. Bei der Drehung des Gehäuseteils 13 wird somit das vorher von der befugten Person am Kombinationsschloss 2 eingestellte Schlüsselgeheimnis verstellt. Nachdem das Gehäuseteil 13 um den Drehwinkel von ca. 60 Grad in Bezug auf das Wandelement 4 gedreht ist, sind die gehäuseteilseitigen Bajonettvorsprünge nicht mehr unterhalb der wandelementseitigen Bajonetthalteteile 16 angeordnet, so dass das Gehäuseteil 13 vom Wandelement 4 abgehoben bzw. abgenommen und der Schlüsselsafe 1 geöffnet werden kann. Das Schlüsselgeheimnis des Kombinationsschlosses 2 ist aufgrund der Verstellung der Codierelemente 3 des Kombinationsschlosses mittels des Verwischmechanismus 7, 17 am Gehäuseteil nicht mehr sichtbar.

Beim Schließen des Schlüsselsafes 1 wird das Gehäuseteil 13 auf das Wandelement 4 aufgesetzt, wobei die Kante 14 des Gehäuseteils 13 in die Kreisnut 6 des Wandelements 4 gerät. Sofern die gehäuseteilseitigen Bajonettvorsprünge in Anlage an die Oberseite der wandelementseitigen Bajonetthalteteile 16 geraten, wird das Gehäuseteil 13 gedreht, bis die gehäuseteilseitigen Bajonettvorsprünge von den Oberseiten der wandelementseitigen Bajonetthalteteile 16 nicht mehr gehalten werden. Danach befindet sich das Gehäuseteil 13 in einer Position in Bezug auf das Wandelement 4, in der durch eine Drehung des Gehäuseteils 13 die gehäuseteilseitigen Bajonettvorsprünge unter die wandelementseitigen Bajonetthalteteile 16 geraten. Bei der Drehung des Gehäuseteils 13 gerät das kombinationsschlossseitige Blockierglied 11 in die wandelementseitigen Blockierglieder 9, 10. Hierzu weisen die wandelementseitigen Blockierelemente 9, 10 federnd gelagerte und mit einer Schrägfläche versehene Eingangsabschnitte auf, die in Figur 2 außerhalb der ihnen zugeordneten Ausnehmungen gezeigt sind.

Des Weiteren geht aus Figur 2 hervor, dass im Falle des Ausführungsbeispiels die Steuerkurve 7 zweigeteilt ist, wobei jedes Teil der Steuerkurve 7 mit dem ebenfalls in zwei Teilen vorgesehenen Verstellelement 17 des Kombinationsschlosses 2 zusammenwirkt und wobei von den beiden Teilen des Verstellelements 17 in Figur 2 lediglich eines gezeigt ist.

## Patentansprüche

1. Schlüsselsafe zur Anbringung an eine Montagefläche, mit einem Wandelement (4), das an der Montagefläche fixierbar und an dem zumindest ein Schlüssel halterbar ist, einem Gehäuseteil (13), mittels dem das Wandelement (4) und ggf. der zumindest eine Schlüssel abdeckbar sind, und einem Kombinationsschloss (2), mittels dem das Wandelement (4) und das Gehäuseteil (13) bei geschlossenem Schlüsselsafe (1) aneinander verriegelbar sind, wobei das Gehäuseteil (13) an seiner dem Wandelement (4) zugeordneten Kante (14) rund ausgestaltet ist, bei am Kombinationsschloss (2) eingestelltem Schlüsselgeheimnis in Bezug auf das Wandelement (4) drehbar ist, und nach einer Drehung um einen vorgebbaren Drehwinkel in Bezug auf das Wandelement (4) vom Wandelement (4) abnehmbar ist, **gekennzeichnet durch** einen Verwischmechanismus (7, 17) zur Verwischung des Schlüsselgeheimnisses des Kombinationsschlosses (2), zu dem ein Verstellelement (17) des Kombinationsschlosses (2) und eine Steuerkurve (7) gehören, mittels denen nach Einstellung des Schlüsselgeheimnisses am Kombinationsschloss (2) bei der Drehung des Gehäuseteils (13) in Bezug auf das Wandelement (4) Codierelemente (3) des Kombinationsschlosses (2) aus ihrer dem Schlüsselgeheimnis desselben entsprechenden Stellung heraus verstellbar sind.

2. Schlüsselsafe nach Anspruch 1, bei dem der Drehwinkel ca. 60 Grad beträgt und sich die Steuerkurve (7) des Verwischmechanismus (7, 17) über ca. 25 bis 45 Grad erstreckt.

3. Schlüsselsafe nach Anspruch 1 oder 2, dessen Gehäuseteil (13) mittels eines Drahts, Bands etc. mit dem Wandelement (4) verbunden ist.

4. Schlüsselsafe nach einem der Ansprüche 1 bis 3, bei dem das Kombinationsschloss (2) im als Haube bzw. Kappe ausgebildeten Gehäuseteil (13) und die Steuerkurve (7) am Wandelement (4) angeordnet sind.

5. Schlüsselsafe nach einem der Ansprüche 1 bis 4, bei dem das als Haube bzw. Kappe ausgebildete Gehäuseteil (13) halbkugelig mit einem zylindrischen Abschnitt (15) an seiner dem Wandelement (4) zugeordneten Kante (14) und einem wandelementfernen und zum Wandelement (4) parallel angeordneten Flachabschnitt (19) ausgebildet ist.

6. Schlüsselsafe nach Anspruch 5, dessen Wandelement (4) als Rundplatte (4) ausgebildet ist, an deren Außenrand (5) eine Kreisnut (6) ausgebildet ist, in der die dem Wandelement (4) zugeordnete Kante (14) des Gehäuseteils (13) aufnehmbar ist.

7. Schlüsselsafe nach einem der Ansprüche 1 bis 6, dessen kappenseitiges Kombinationsschloss (2) ein Blockierglied (11) aufweist, das bei geschlossenem Schlüsselsafe (1) und aus dem Schlüsselgeheimnis heraus verstelltem Kombinationsschloss (2) in Blockiereingriff mit am Wandelement (4) ausgebildeten Blockierelementen (9, 10) ist und bei eingestelltem Schlüsselgeheimnis des Kombinationsschlosses (2) aus dem Blockiereingriff mit den wandelementseitigen Blockierelementen (9, 10) lösbar ist.

8. Schlüsselsafe nach einem der Ansprüche 1 bis 7, zwischen dessen Gehäuseteil (13) und Wandelement (4) eine Bajonettverschlussvorrichtung (16) ausgebildet ist, die nur geöffnet werden kann, wenn das Schlüsselgeheimnis am Kombinationsschloss (2) eingestellt und das Gehäuseteil (13) um den vorgebbaren Drehwinkel in Bezug auf das Wandelement (4) gedreht ist.

9. Schlüsselsafe nach einem der Ansprüche 1 bis 8, bei dem auf der Außenfläche des als Haube bzw. Kappe ausgebildeten Gehäuseteils (13) vier Griffmulden (18) ausgebildet sind.

## Claims

1. A key safe for attachment to a mounting surface, comprising a wall element (4) which can be fixed to the mounting surface and on which at least one key can be supported, a housing part (13), by means of which the wall element (4) and, optionally, the at least one key can be covered, and a combination lock (2), by means of which the wall element (4) and the housing part (13) can be locked to one another when the key safe (1) is closed, the housing part (13) being configured to be round at its edge (14) associated with the wall element (4), being rotatable with respect to the wall element (4) when the key secret is set on the combination lock (2), and being removable from the wall element (4) after a rotation through a predeterminable angle of rotation relative to the wall element (4), **characterized by** a wiping mechanism (7, 17) for wiping the key secret of the combination lock (2) which includes an adjusting element (17) of the combination lock (2) and a control cam (7), by means of which, after the key secret is set on the combination lock (2) and the housing part (13) is rotated relative to the wall element (4), coding elements (3) of the combination lock (2) can be displaced out of their position corresponding to the key secret thereof.

2. The key safe according to claim 1, wherein the predetermined angle of rotation is about 60° and the control cam (7) of the wiping mechanism (7, 17) extends over about 25 to 45 degrees.

3. The key safe according to claim 1 or 2, the housing part (13) of which is connected to the wall element (4) by means of a wire, band, etc..

4. The key safe according to any one of claims 1 to 3, wherein the combination lock (2) is arranged in the housing part (13) that is formed as a dome or cap and the control cam (7) is arranged on the wall element (4) .

5. The key safe according to any one of claims 1 to 4, wherein the housing part (13) formed as a dome or cap is hemispherical having a cylindrical portion (15) at its edge (14) that is associated with the wall element (4) and having a flat portion (19) that is arranged remote from and parallel to the wall element (4).

6. The key safe according to claim 5, the wall element (4) of which is formed as a circular plate (4) at the outer edge (5) of which a circular groove (6) is formed in which the edge (14) of the housing part (13) associated with the wall element (4) can be received.

7. The key safe according to any one of claims 1 to 6, the cap-side combination lock (2) of which has a blocking member (11) that, when the key safe (1) is closed and the combination lock (2) has been displaced out of the key code, is in blocking engagement with blocking elements (9, 10) formed on the wall element (4), and, when the key code of the combination lock (2) is set, can be disengaged from the blocking engagement with the blocking elements (9, 10) at the wall element.

8. The key safe according to any one of claims 1 to 7, between the housing part (13) and the wall element (4) of which a bayonet locking device (16) is formed that can only be opened, when the key code is set on the combination lock (2) and the housing part (13) is rotated by the predeterminable angle of rotation relative to the wall element (4).

9. The key safe according to any one of claims 1 to 8, wherein four grip recesses (18) are formed on the outer surface of the housing part (13) formed as a dome or cap.

## Revendications

1. Coffre à clé pour le montage sur une surface de montage, avec un élément de paroi (4) qui peut être fixé sur la surface de montage et au niveau duquel au moins une clé peut être maintenue, une partie de boîtier (13) au moyen de laquelle l'élément de paroi (4) et le cas échéant 1' au moins une clé peuvent être recouverts, et une serrure à combinaison (2) au moyen de laquelle l'élément de paroi (4) et la partie de boîtier (13) peuvent être verrouillés entre eux en cas de coffre à clé fermé (1), dans lequel la partie de boîtier (13) est réalisée de manière arrondie au niveau de son bord (14) associé à l'élément de paroi (4), est rotative par rapport à l'élément de paroi (4) en cas de code secret réglé au niveau de la serrure à combinaison (2), et peut, être retirée de l'élément de paroi (4) après une rotation de l'ordre d'un angle de rotation prescriptible par rapport à l'élément de paroi (4), **caractérisé par** un mécanisme d'effacement (7, 17) pour l'effacement du code secret de la serrure à combinaison (2), un élément de réglage (17) de la serrure à combinaison (2) et une came de commande (7) faisant partie de celui-ci, au moyen desquels, après le réglage du code secret au niveau de la serrure à combinaison (2), lors de la rotation de la partie de boîtier (13) par rapport à l'élément de paroi (4), des éléments de codage (3) de la serrure à combinaison (2) peuvent être déplacés hors de leur position correspondant au code secret de celle-ci.

2. Coffre à clé selon la revendication 1, pour lequel l'angle de rotation est environ de 60 degrés et la came de commande (7) du mécanisme d'effacement (7, 17) s'étend sur environ 25 à 45 degrés.

3. Coffre à clé selon la revendication 1 ou 2, dont la partie de boîtier (13) est reliée à l'élément de paroi (4) au moyen d'un fil de fer, d'un ruban, etc.

4. Coffre à clé selon l'une des revendications 1 à 3, pour lequel la serrure à combinaison (2) est disposée dans la partie de boîtier (13) réalisée en tant que couvercle ou capuchon et la came de commande (7) est disposée sur l'élément de paroi (4).

5. Coffre à clé selon l'une des revendications 1 à 4, pour lequel la partie de boîtier (13) réalisée en tant que couvercle ou capuchon est réalisée de manière hémisphérique avec une partie cylindrique (15) au niveau de son bord (14) tourné vers l'élément de paroi (4) et une partie plate (19) éloignée de l'élément de paroi et disposée parallèlement à l'élément de paroi (4).

6. Coffre à clé selon la revendication 5, dont l'élément de paroi (4) est réalisé en tant que plaque ronde (4) sur le bord extérieur (5) de laquelle une rainure. circulaire (6) est formée dans laquelle le bord (14) de la partie de boîtier (13) associé à l'élément de paroi (4) peut être réceptionné.

7. Coffre à clé selon l'une des revendications 1 à 6, dont la serrure à combinaison (2) côté capuchon présente un organe de blocage (11) lequel, en cas de coffre à clé (1) fermé et serrure de combinaison (2) non réglée au code secret, est en prise de blocage avec des éléments de blocage (9, 10) réalisés sur l'élément de paroi (4), et en cas de code secret réglé de la serrure de combinaison (2), peut être mis hors de prise de blocage d'avec les éléments de blocage (9, 10) côté élément de paroi.

8. Coffre à clé selon l'une des revendications 1 à 7, entre la partie de boîtier (13) et l'élément de paroi (4) duquel un dispositif de fermeture à baïonnette (16) est réalisé, lequel peut seulement être ouvert si le code secret est réglé au niveau de la serrure à combinaison (2) et la partie de boîtier (13) est tournée de l'ordre de l'angle de rotation prescriptible par rapport à l'élément de paroi (4).

9. Coffre à clé selon l'une des revendications 1 à 8, pour lequel, sur la surface extérieure de la partie de boîtier (13) réalisée en tant que couvercle ou capuchon, quatre cavités de préhension (18) sont formées.
